# FASCICULE DE BREVET EUROPEEN

(11) **EP 1 050 645 B1**
(45) Date de publication et mention de la délivrance du brevet: **14.07.2004**
(21) Numéro de dépôt: 00401156.5
(22) Date de dépôt: 27.04.2000
(51) Int. Cl.: E05B 65/20, E05B 47/00

(54) **Véhicule automobile équipé d'une serrure fixée dans une portière latérale**
Kraftfahrzeug mit einem auf einer Seitentür befestigten Schloss
Motor vehicle with a lock fixed to a side door

(30) Priorité: 04.05.1999 FR 9905635
(43) Date de publication de la demande: 08.11.2000
(73) Titulaire: VALEO SECURITE HABITACLE S.A.S., 94042 Créteil Cédex (FR)
(72) Inventeur: Hochart, Jean-Philippe, 80132 Buigny l'Abbe (FR); Mouly, Pierre-Henry, 62000 Ecurie (FR)
(74) Mandataire: Hervouet, Sylvie

(56) Documents cités:
- DE-C- 4 436 617
- FR-A- 2 768 763
- GB-A- 2 105 777
- GB-A- 2 268 966
- US-A- 5 398 988

## Description

La présente invention concerne un véhicule automobile équipé d'une serrure fixée dans une portière latérale et d'une gâche en vis-à-vis fixée sur la caisse du véhicule, et notamment un véhicule automobile de ce type qui présente sur au moins un côté, deux portières latérales côte à côte et jointives, sans pied milieu de séparation.

Habituellement, les véhicules qui présentent quatre portières latérales, comportent sur chaque côté du véhicule, deux portières latérales séparées par un pied milieu sur lequel une gâche est fixée, sensiblement à mi-hauteur, en vis-à-vis de la serrure de la portière latérale avant du véhicule.

Toutefois, lorsque ce pied milieu est supprimé, il est nécessaire de prévoir la gâche sur un autre élément du véhicule. Si cette gâche est fixée sur la portière latérale arrière du véhicule, il n'est pas possible d'ouvrir la portière arrière avant d'avoir ouvert la portière avant, et il n'est pas possible de fermer la portière avant avant d'avoir fermé la portière arrière, ce qui est particulièrement gênant.

L'invention a pour but d'éliminer les inconvénients précités et de proposer un véhicule automobile qui puisse assurer une fermeture fiable de ses portières latérales, même en l'absence de pied milieu, tout en ayant un encombrement minimum et une structure simple et peu coûteuse.

A cet effet, l'invention a pour objet un véhicule automobile, équipé d'une serrure fixée dans une portière latérale et d'une gâche en vis-à-vis fixée sur la caisse du véhicule, caractérisé par le fait que ladite serrure est fixée à la partie inférieure de la portière et ladite gâche est fixée à la partie inférieure de la caisse, sensiblement au niveau du plancher du véhicule, et par le fait qu'une deuxième gâche est fixée à la partie supérieure de la portière en vis-à-vis d'un mécanisme de fermeture à commande d'ouverture électrique, fixé à la partie supérieure de la caisse, sensiblement au niveau du pavillon du véhicule.

Avantageusement, le véhicule comporte une unité centrale de commande apte à envoyer un signal de commande d'ouverture audit mécanisme de fermeture, en réponse à un signal de demande d'ouverture. Dans ce cas, le véhicule peut comporter des contacteurs d'ouverture associés à des poignées ou palettes intérieure et extérieure de la portière, pour engendrer ledit signal de demande d'ouverture en réponse à l'actionnement par l'utilisateur de la poignée ou palette intérieure ou extérieure.

Selon une autre caractéristique, le véhicule comporte des moyens de condamnation et de décondamnation de la serrure, et l'unité centrale est destinée à n'engendrer ledit signal de commande d'ouverture qu'après avoir détecté l'état décondamné de la serrure ou reçu un ordre de décondamnation.

Dans une forme de réalisation particulière, la serrure à la partie inférieure de la portière comporte un pêne à deux crans de fermeture, alors que le mécanisme de fermeture à la partie supérieure de la caisse est constitué d'une serrure ayant un pêne à un seul cran de fermeture.

Avantageusement, ladite portière latérale est articulée par l'un de ses bords verticaux à la caisse du véhicule et adjacente, par son bord libre vertical opposé, à une autre portière latérale, sans montant vertical de séparation intermédiaire, la serrure en partie inférieure et la deuxième gâche étant fixées au voisinage dudit bord libre vertical de la portière articulée.

Dans ce cas, on peut prévoir que ladite autre portière latérale adjacente est une portière coulissante dans la direction longitudinale du véhicule, et le mécanisme de fermeture à la partie supérieure de la caisse comporte un moyen mécanique d'ouverture de secours qui est accessible à l'utilisateur en position d'ouverture de la portière coulissante.

Selon encore une autre caractéristique, la deuxième gâche précitée est fixée à la partie supérieure d'un encadrement de la vitre de la portière latérale. La deuxième gâche fait avantageusement saillie sensiblement perpendiculairement au plan moyen de ladite portière latérale. De préférence, la première gâche fait saillie sensiblement perpendiculairement au plancher du véhicule et dans une direction transversale.

Pour mieux faire comprendre l'objet de l'invention, on va en décrire maintenant, à titre d'exemple purement illustratif et non limitatif, un mode de réalisation représenté sur le dessin annexé.

Sur ce dessin :
- la figure 1 est une vue schématique en perspective d'une portière latérale d'un véhicule automobile selon l'invention ; et
- la figure 2 est une vue analogue à la figure 1, mais représentant, en outre, une partie du pavillon du véhicule.

Sur les figures 1 et 2, on voit une portière latérale avant P d'un véhicule automobile V, ladite portière P étant articulée par son bord vertical avant 1 sur la caisse du véhicule. La portière P comporte un caisson inférieur 2 à la partie inférieure 3 duquel est logé un boîtier de serrure 4, au voisinage du chant libre vertical opposé 5 de la portière. L'avaloir 4a de ladite serrure 4 est ouvert dans la direction transversale vers l'intérieur du véhicule et dans la direction verticale vers le bas du véhicule, en position de porte fermée. L'avaloir 4a est destiné à recevoir une gâche 6 fixée sur le longeron latéral inférieur de la caisse, sensiblement au niveau du plancher du véhicule. La gâche 6 est constituée d'une plaquette 7 fixée par deux vis 8 audit longeron inférieur et d'une tige 9 en forme de U inversé, dont les extrémités libres sont fixées à la plaquette 6, ladite tige 9 en U s'étendant sensiblement dans un plan vertical transversal du véhicule pour venir se loger dans l'avaloir 4a, de façon que l'une des branches du U soit retenue par le pêne de la serrure. Le caisson 2 de la portière P se prolonge par un encadrement supérieur 10 entourant une vitre 11. Une gâche 16 analogue à la gâche 6 précitée est fixée à l'angle supérieur 12 de l'encadrement 10 de la portière. L'angle 12 de la portière est, de préférence, renforcé pour permettre la fixation de la plaquette 17 de la gâche 16. La plaquette 17 est fixée de manière analogue par deux vis 18, de façon que la tige 19 en U inversé s'étende sensiblement perpendiculairement au plan moyen de la portière P, vers l'intérieur du véhicule.

Sur la figure 2, on constate que la feuillure 13 du pavillon du véhicule V présente un logement adapté pour recevoir une deuxième serrure 14. Cette serrure 14 peut comporter un pêne à un seul cran pour retenir la base du U de la tige 19 de la gâche 16.

La deuxième serrure 14 en partie haute comporte un actionneur électrique pour commander électriquement l'ouverture de ladite serrure. Le signal de commande d'ouverture est fourni par une unité centrale de commande embarquée sur le véhicule, en réponse à un signal de demande d'ouverture provenant par exemple de contacteurs associés aux poignées ou palettes intérieure et extérieure de la portière. La première serrure 4 peut, quant à elle, être entièrement mécanique ou comporter également un actionneur électrique pour commander les moyens de condamnation et de décondamnation de la serrure et/ou les organes d'ouverture de la serrure. Le fonctionnement des deux serrures 4 et 14 est mécaniquement indépendant.

Les serrures 4 et 14 ne seront pas décrites plus en détail car elles sont connues en soi.

De préférence, l'ouverture de la serrure 14 sera commandée avant celle de la serrure 4 et, inversement, la fermeture de la serrure 14 sera commandée après la fermeture de la serrure 4. Ainsi, une personne mal intentionnée ne pourra pas tordre par le haut la portière, car la serrure haute 14 assurera un point de fixation de la portière sur la caisse du véhicule. Le fait d'avoir une fixation de la portière par des points haut et bas permet également de réduire ou éliminer les éventuels bruits aérodynamiques au roulage, en plaquant la portière contre les joints sur la caisse.

## Revendications

1. Véhicule automobile (V), équipé d'une serrure (4) fixée dans une portière latérale (P) et d'une gâche (6) en vis-à-vis fixée sur la caisse du véhicule, **caractérisé par le fait que** ladite serrure (4) est fixée à la partie inférieure (3) de la portière (P) et ladite gâche (6) est fixée à la partie inférieure de la caisse, sensiblement au niveau du plancher du véhicule, et **par le fait qu'**une deuxième gâche (16) est fixée à la partie supérieure (10) de la portière en vis-à-vis d'un mécanisme de fermeture (14) à commande d'ouverture électrique, fixé à la partie supérieure (13) de la caisse, sensiblement au niveau du pavillon du véhicule.

2. Véhicule selon la revendication 1, **caractérisé par le fait qu'**il comporte une unité centrale de commande apte à envoyer un signal de commande d'ouverture audit mécanisme de fermeture (14), en réponse à un signal de demande d'ouverture.

3. Véhicule selon la revendication 2, **caractérisé par le fait qu'**il comporte des contacteurs d'ouverture associés à des poignées ou palettes intérieure et extérieure de la portière, pour engendrer ledit signal de demande d'ouverture en réponse à l'actionnement par l'utilisateur de la poignée ou palette intérieure ou extérieure.

4. Véhicule selon la revendication 2 ou 3, **caractérisé par le fait qu'**il comporte des moyens de condamnation et de décondamnation de la serrure (4), et l'unité centrale est destinée à n'engendrer ledit signal de commande d'ouverture qu'après avoir détecté l'état décondamné de la serrure ou reçu un ordre de décondamnation.

5. Véhicule selon l'une des revendications 1 à 4, **caractérisé par le fait que** la serrure (4) à la partie inférieure (3) de la portière (P) comporte un pêne à deux crans de fermeture, alors que le mécanisme de fermeture à la partie supérieure (13) de la caisse est constitué d'une serrure (14) ayant un pêne à un seul cran de fermeture.

6. Véhicule selon l'une des revendications 1 à 5, **caractérisé par le fait que** ladite portière latérale (P) est articulée par l'un (1) de ses bords verticaux à la caisse du véhicule (V) et adjacente, par son bord libre vertical opposé (5), à une autre portière latérale, sans montant vertical de séparation intermédiaire, la serrure (4) en partie inférieure et la deuxième gâche (16) étant fixées au voisinage dudit bord libre vertical (5) de la portière articulée.

7. Véhicule selon la revendication 6, **caractérisé par le fait que** ladite autre portière latérale adjacente est une portière coulissante dans la direction longitudinale du véhicule, et le mécanisme de fermeture (14) à la partie supérieure (13) de la caisse comporte un moyen mécanique d'ouverture de secours qui est accessible à l'utilisateur en position d'ouverture de la portière coulissante.

8. Véhicule selon l'une des revendications 1 à 7, **caractérisé par le fait que** la deuxième gâche (16) précitée est fixée à la partie supérieure (12) d'un encadrement (10) de la vitre (11) de la portière latérale (P).

9. Véhicule selon l'une des revendications 1 à 8, **caractérisé par le fait que** la deuxième gâche (19) fait saillie sensiblement perpendiculairement au plan moyen de ladite portière latérale (P).

10. Véhicule selon l'une des revendications 1 à 9, **caractérisé par le fait que** la première gâche (9) fait saillie sensiblement perpendiculairement au plancher du véhicule (V) et dans une direction transversale.

## Patentansprüche

1. Kraftfahrzeug (V), das mit einem in einer Seitentür (P) befestigten Schloss (4) und gegenüberliegend mit einer am Fahrzeugaufbau befestigten Zuhaltung (6) ausgestattet ist, **dadurch gekennzeichnet, dass** das Schloss (4) am unteren Abschnitt (3) der Tür (P) befestigt ist und die Zuhaltung (6) am unteren Abschnitt des Aufbaus im wesentlichen im Bereich des Fahrzeugbodens befestigt ist und dass eine zweite Zuhaltung (16) am oberen Abschnitt (10) der Tür, einem Schließmechanismus (14) mit elektrischer Öffnungssteuerung gegenüberliegend befestigt ist, der am oberen Abschnitt (13) des Aufbaus im wesentlichen im Bereich des Fahrzeugdachs befestigt ist.

2. Fahrzeug nach Anspruch 1, **dadurch gekennzeichnet, dass** es eine Steuerzentraleinheit enthält, die dem Schließmechanismus (14) in Antwort auf ein Öffnungsanforderungssignal ein Öffnungssteuersignal aussenden kann.

3. Fahrzeug nach Anspruch 2, **dadurch gekennzeichnet, dass** es Öffnungskontaktgeber enthält, die einem Innengriff bzw. einer Innengriffklappe und einem Außengriff bzw. einer Außengriffklappe der Tür zugeordnet sind, um das Öffnungsanforderungssignal in Antwort auf die Betätigung des Innen- bzw. Außengriffs durch den Benutzer zu erzeugen.

4. Fahrzeug nach Anspruch 2 oder 3, **dadurch gekennzeichnet, dass** es Mittel zum Deaktivieren und Aktivieren des Schlosses (4) enthält und die Zentraleinheit dazu bestimmt ist, erst dann das Öffnungssteuersignal zu erzeugen, nachdem sie den aktivierten Zustand des Schlosses erfasst oder einen Aktivierungsbefehl erhalten hat.

5. Fahrzeug nach einem der Ansprüche 1 bis 4, **dadurch gekennzeichnet, dass** das Schloss (4) am unteren Abschnitt (3) der Tür (P) einen Riegel mit zwei Schließrastkerben enthält, während der Schließmechanismus am oberen Abschnitt (13) des Aufbaus aus einem Schloss (14) besteht, das einen Riegel mit nur einer Schließrastkerbe enthält.

6. Fahrzeug nach einem der Ansprüche 1 bis 5, **dadurch gekennzeichnet, dass** die Seitentür (P) mit ihrem einen senkrechten Rand (1) am Aufbau des Fahrzeugs (V) angelenkt ist und mit ihrem entgegengesetzten, freien senkrechten Rand (5) an eine weitere Seitentür ohne senkrechte Trennzwischensäule angrenzt, wobei das Schloss (4) am unteren Abschnitt und die zweite Zuhaltung (16) benachbart zum freien senkrechten Rand (5) der angelenkten Tür befestigt sind.

7. Fahrzeug nach Anspruch 6, **dadurch gekennzeichnet, dass** die weitere, angrenzende Seitentür eine in Längsrichtung des Fahrzeugs verschiebbare Schiebetür ist und der Schließmechanismus (14) am oberen Abschnitt (13) des Fahrzeugsaufbaus ein mechanisches Notöffnungsmittel enthält, das in Öffnungsstellung der Schiebetür fiir den Benutzer zugänglich ist.

8. Fahrzeug nach einem der Ansprüche 1 bis 7, **dadurch gekennzeichnet, dass** die vorgenannte zweite Zuhaltung (16) am oberen Abschnitt (12) einer Umrahmung (10) der Fensterscheibe (11) der Seitentür (P) befestigt ist.

9. Fahrzeug nach einem der Ansprüche 1 bis 8, **dadurch gekennzeichnet, dass** die zweite Zuhaltung (19) im wesentlichen senkrecht zur Mittelebene der Seitentür (P) vorsteht.

10. Fahrzeug nach einem der Ansprüche 1 bis 9, **dadurch gekennzeichnet, dass** die erste Zuhaltung (9) im wesentlichen senkrecht zum Boden des Fahrzeugs (V) und in einer Querrichtung vorsteht.

## Claims

1. Motor vehicle (V) equipped with a lock (4) fixed in a side door (P) and a facing keeper (6) fixed to the vehicle bodywork, **characterised by** the fact that the said lock (4) is fixed to the bottom part (3) of the door (P) and the said keeper (6) is fixed to the bottom part of the bodywork, substantially level with the floor of the vehicle, and by the fact that a second keeper (16) is fixed to the top part (10) of the door facing a closure mechanism (14) with electrical opening control, fixed to the top part (13) of the bodywork, substantially level with the vehicle roof.

2. Vehicle according to Claim 1, **characterised by** the fact that it comprises a central control unit able to send an opening control signal to the said closure mechanism (14), in response to an opening request signal.

3. Vehicle according to Claim 2, **characterised by** the fact that it comprises opening contactors associated with internal and external handles or blades on the door in order to generate the said opening request signal in response to the actuation by the user of the internal or external handle or blade.

4. Vehicle according to Claim 2 or 3, **characterised by** the fact that it comprises means of locking and unlocking the lock (4), and the central unit is intended to generate the said opening control signal only after having detected the unlocked state of the lock or received an unlocking instruction.

5. Vehicle according to one of Claims 1 to 4, **characterised by** the fact that the lock (4) at the bottom part (3) of the door (P) comprises a bolt with two closure notches, whilst the closure mechanism at the top part (13) of the bodywork consists of a lock (14) having a bolt with a single closure notch.

6. Vehicle according to one of Claims 1 to 5, **characterised by** the fact that the said side door (P) is articulated by one (1) of its vertical edges on the bodywork of the vehicle (V) and adjacent, through its opposite vertical free edge (5), to another side door, without an intermediate vertical separation pillar, the lock (4) at the bottom part and the second keeper (16) being fixed in the vicinity of the said vertical free edge (5) of the articulated door.

7. Vehicle according to Claim 6, **characterised by** the fact that the said other adjacent side door is a door sliding in the longitudinal direction of the vehicle, and the closure mechanism (14) at the top part (13) of the bodywork comprises a mechanical emergency opening means which is accessible to the user in the open position of the sliding door.

8. Vehicle according to one of Claims 1 to 7, **characterised by** the fact that the aforementioned second keeper (16) is fixed to the top part (12) of a frame (10) of the window (11) of the side door (P).

9. Vehicle according to one of Claims 1 to 8, **characterised by** the fact that the second keeper (19) projects substantially perpendicular to the mid-plane of the said side door (P).

10. Vehicle according to one of Claims 1 to 9, **characterised by** the fact that the first keeper (9) projects substantially perpendicular to the floor of the vehicle (V) and in a transverse direction.
